# EUROPÄISCHE PATENTSCHRIFT

(11) **EP 0 421 925 B1**
(45) Veröffentlichungstag und Bekanntmachung des Hinweises auf die Patenterteilung: **12.01.1994**
(21) Anmeldenummer: 90810691.7
(22) Anmeldetag: 12.09.1990
(51) Int. Cl.: E04C 5/02, E04C 5/06

(54) **Armierungskorb**
Reinforcing cage
Cage d'armature

(30) Priorität: 04.10.1989 CH 3617/89
(43) Veröffentlichungstag der Anmeldung: 10.04.1991
(73) Patentinhaber: DAVUM SA CRISSIER, CH-1023 Crissier/Lausanne (CH)
(72) Erfinder: Walroff, Alain, CH-1113 Saint-Saphorin (CH)
(74) Vertreter: Feldmann, Clarence Paul

(56) Entgegenhaltungen:
- EP-A- 0 267 146
- FR-A- 2 422 782
- GB-A- 1 344 294

## Beschreibung

Unter Armierungsnetzen versteht man in der Fachwelt nicht nur flache Gebilde, sondern genereller aus solchen Netzen durch Biegungen geformte drei-dimensionale Gebilde. Der Verständlichkeit halber wird jedoch der ebenfalls gebräuchliche Ausdruck Armierungskorb verwendet. Herkömmlich wird häufig ein solcher Armierungskorb auf dem Bauplatz am Ort des Einbaus geformt und mit speziellen Drähten gebunden. Dies ist ausserordentlich arbeitsintensiv, hat jedoch den Vorteil, dass der Armierungskorb leicht den jeweiligen, bauspezifischen Gebenenheiten angepasst werden kann. Bei der Vielzahl der verschiedenen Anwendungen von Armierungskörben müssen daher vorgefertigte Armierungskörbe äusserst genau durchdacht sein , um trotz ihrer vorgebenen und somit die Verwendung eingrenzenden Form möglichst vielfältig einsetzbar zu sein.

In der Architektur versucht man heute wieder vermehrt kreativ zu bauen. Zu den kreativen Elementen im Bauwesen gehören insbesondere auch runde, respektiv gebogene Betonwände. Wegen der ausserordentlichen zeit- und kostenaufwendigen Handarbeit, die hiermit verbunden war, hat man sich jedoch meist gegen runde Bauteile aufgelehnt. Vorgefertigte Armierungskörbe für diese Anwendungszwecke waren bisher nicht bekannt. Die vorliegende Erfindung schafft einen Armierungskorb, zur Erstellung der Verbindung zwischen einer Bodendeckenplatte und einer darauf senkrecht stehenden, runden oder gewölbten Wand.

Die Herstellung einer solchen Verbindung zwischen einer Bodendeckenplatte und einer dazu senkrecht verlaufenden Wand, erfolgt heute auf verschiedene Arten. Eine Art besteht darin, dass Armierungsstäbe des Flachnetzes über den Winkelbereich zwischen der zu erstellenden Wand und des Ueberganges zur Bodendeckenplatte hinausgezogen und am richtigen Ort um 90 Grad abgebogen werden. Dies verlangt zwangsläufig ein zweistufiges Vorgehen beim Betongiessen. Die Verschalung kann dementsprechend auch nur schrittweise erstellt werden. Das Biegen der Armierungseisen ist umständlich und oftmals auch ungenau. Die zweite Methode besteht in der Verwendung bereits vorfabrizierter Armierungskörbe. Hierbei können rechtwinklig abgebogene Armierungsstäbe, die im Eckbereich mit einem Querstab untereinander verbunden sind, verwendet werden. Solche Armierungskörbe sind aus der FR-A-2'422'782 oder der EP-A-0'136'283 bekannt. Die Schenkel der rechtwinklig abgebogenen Stäbe werden durch Binden mit Flachnetzen der Wand und/oder Bodendeckenplatte verbunden. Der Nachteil jener Lösung ist vorallem darin zu sehen, dass dem Eisenleger relativ wenig Arbeit abgenommen wird. Insbesondere bei der Erstellung einer Bodendeckenplatte, die üblicherweise eine Ober- und eine Unterarmierung hat, bietet das beschriebene Armierungsnetz wenig Hilfe. Die Verwendung zum Anschluss einer Bodendeckenplatte an einer gebogenen oder gekrümmten Wand ist mit derartigen Armierungskörben kaum erstellbar. Biegt man nämlich den Querstab, der die rechtwinklig abgebogenen Armierungsstäben einander verbindet, so verdreht sich dieser. Die Schenkel der rechtwinklig abgebogenen Armierungsstäbe werden danach in alle Himmelsrichtungen weisen. Als nächsten Schritt müsste man folglich sämtliche Schenkel entsprechend wieder von Hand richten. Eine Arbeitsersparnis wird somit nicht erzielt.

Aus der EP-A-0'267'146 ist ein Armierungskorb zur Erstellung einer Verbindung zwischen den Armierungen einer Bodendeckenplatte und einer Wand bekannt, bei dem Korb aus einer Anzahl langer, parallel in gleichen Abständen angeordneten, rechtwinklig abgebogenen Querstäbe bestehen, deren Schenkel enden je durch einen Längsstab untereinander verbunden sind, so wie aus mindestens annähernd mittig zwischen diesen langen Querstäben angeordnete, rechtwinklig, abgebogene kurze Querstäbe verlaufen. Der eine, kurze Schenkel der kurzen Querstäben, verläuft in der Ebene eines der Schenkel der langen Quereisen während der längere Schenkel des kurzen Quereisens parallel zum anderen Schenkel des längeren Quereisens angeordnet ist. Ein solches Element ist vielfältig einsetzbar und leicht mit den Flachnetzen in der Bodendeckenplatte so wie in der anzuschliessenden Wand verbindbar. Das Element ist ausserordentlich verbindungssteif und eignet sich nur zur Verbindung der Bodendeckenplatte mit einer gerade verlaufenden Wand.

Die vorliegende Erfindung stellt sich zur Aufgabe, ein derartig vielfältig verwendbares Element so zu verbessern, dass es auch geeignet ist, zur Erstellung der Verbindung einer Bodendeckenplatte mit einer senkrecht dazu verlaufenden gewölbten oder gekrümmten Wand.

Diese Aufgabe löst ein vorgefertigter Armierungskorb mit den Merkmalen des Patentanspruches 1. Weitere vorteilhafte Ausgestaltungsformen gehen aus den abhängigen Ansprüchen hervor.

In der angefügten Zeichnung ist ein bevorzugtes Ausführungsbeispiel des Erfindungsgegenstandes an sich und in der Verwendung dargestellt. Es zeigt:
- Figur 1: einen Querschnitt durch einen Armierungskorb im biegbaren Bereich;
- Figur 2: einen Schweiss- und Biegeplan eines Armierungsnetzes zur Erstellung einer Ausführungsform des erfindungsgemässen Armierungskorbes;
- Figur 3, 4 und 5: drei weitere Varianten von Schweiss- und Biegepläne entsprechend Figur 2;
- Figur 6: einen Verlegungsplan eines Armierungskorbes der dem Schweissplan nach Figur 2 entspricht und
- Figur 7: einen solchen Verlegungsplan der einem Armierungskorb entsprechend der Variante nach Figur 4 entspricht.

In der Figur 1 ist der erfindungsgemässe vorgefertigte Armierungskorb in der Gebrauchslage im Verbindungsbereich zwischen einer Bodendeckenplatte und einer Wand dargestellt. Die Bodendeckenplatte P verläuft wie üblich eben. Die daran anschliessende senkrecht zur Bodendeckenplatte stehende Wand W verläuft gebogen. Dies ist jedoch in der Schnittdarstellung nicht ersichtlich. Die an das Element anschliessenden flachen Armierungsnetze sind weggelassen worden, um die Zeichnung nicht zu stark zu belasten. Die Bodendeckenplatte P hat üblicherweise zwei übereinander angeordnete Lagen von Flacharmierungsnetzen. Die senkrecht darauf stehende Wand W hat je nach Dicke der Wand nur ein entsprechend gebogenes Flacharmierungsnetz oder bei grösserer Dicke zwei parallel, zueinander verlaufende Armierungsnetze, ähnlich wie die Bodendeckenplatte.

Der erfindungsgemässe Armierungskorb besteht im wesentlichen aus zwei unterschiedlich gebogenen, unterschiedlich langen, jedoch parallel zueinander verlaufenden Querstäben und sie untereinander verbindenen Längsstäben. Der zur Schnittebene näher gelegene lange Querstab 1 ist vorständig sichtbar. Er ist L-förmig gebogen und weist einen Schenkel 10 auf, der im eingebauten Zustand des Elementes in der Bodendeckenplatte P zu liegen kommt. Der andere, senkrecht zum Schenkel 10 verlaufende Schenkel 11 liegt in der Einbaulage des Elementes in der Wand W. Ein kürzerer Querstab 2 ist bezüglich der Zeichnungsebene davor angeordnet. Er ist U-förmig gebogen und liegt bezüglich dem ersteren langen Querstab 1 so, dass ein Schenkel 21 direkt fluchtend vor dem Schenkel 11 des langen Querstabes liegt. Der zweite, parallel zum ersten verlaufenden freien Schenkel 22 ist deutlich sichtbar. Das Verbindungstück zwischen den beiden Schenkeln 21 und 22 liegt in einer Ebene E2 fluchtend mit dem Schenkeln 10 des langen Querstabes in der Bodendeckenplatte. Ein vorgefertigter Armierungskorb besteht aus einer Vielzahl langer, L-förmig gebogener Querstäbe alternierend mit kürzeren, U-förmig gebogenen Querstäben 2. Die Schenkel 11 der langen Querstäbe und die Schenkel 21 der kurzen Querstäbe liegen in einer gemeinsamen Ebene E1. Sämtliche in diese Ebene E1 liegenden Schenkel 11 und 21 sind untereinander durch mindestens zwei, im dargestellten Beispiel, jedoch drei Längsstäben 3, 4, 5 untereinander verbunden. Die Schenkel 21 der kürzeren Querstäbe 2 sind kürzer als die Schenkel 11 der langen Querstäbe 1. Dies geht aus den nachfolgenden zu beschreibenden Schweiss- und Biegepläne deutlich hervor. Obwohl bereits zwei Längsstäbe 3 und 4 beziehungsweise 3 und 5 für die Bildung des erfindungsgemässen Armierungskorbes genügen würden, werden vorzugsweise drei Längsstäbe verwendet, da dies eine grössere Verwindungssteife des Armierungskorbes ergibt. Dies kann nochmals verbessert werden, in dem man einen vierten Längsstab 6 an die freien Enden der Schenkel 11 der langen Querstäbe 1, die in der Ebene E1 liegen, anschweisst. Gleichzeitig kann dieser Längsstab 6 zur zusätzlichen Verbindung mit einem Flacharmierungsnetz in der Wand W benutzt werden. Sämtliche Längsstäbe 3-6 verlaufen zueinander parallel. Der unterste Längsstab 3 wird möglichst am untersten Ende der Schenkels 11 beziehungsweise 21 in der Nähe der Abbiegung angeschweisst. Hierdurch überträgt sich auch die Festigkeit auf die freien Schenkel 10 der L-förmigen langen Querstäbe und auch die Schenkel 22 der kurzen Querstäbe 2. Die beiden etwas weiter von der Biegung entfernt angeordneten Längsstäbe 4 und 5 sind etwa 5- 20 cm senkrecht über den Schenkeln 10 der langen Querstäbe distanziert angeschweisst. Ihre Anordnung ist so gewählt, dass beide Längsstäbe noch im Bereich der Bodendeckenplatte liegen.

Sie können damit während des Verlegens als Hilfe bei der Anbringung der oberen Armierung in der Bodendeckenplatte dienen. Das Netz der oberen Armierung wird jedoch an den freien senkrecht nach oben gerichteten Schenkeln 22 der kurzen Querstäbe 2 befestigt. Da diese Schenkel 21 nicht durch Längsstäbe untereinander verbunden sind, lassen sich die Armierungsnetze von oben her auf dieselben einführen.

Da sämtliche Längsverbindungsstäbe 3-6 in einer Ebene liegen, lässt sich der Armierungskorb beim Verlegen entsprechend der gewünschten Krümmung, der zu erstellenden Wand aus der Ebene E1 herausverformen. Diese gewünschte Verformung des Armierungskorbes kann sowohl auf der Baustelle selber erfolgen oder aber im Fertigungswerk bereits vorgenommen werden.

Die in den Figuren 2, 3 und 4 dargestellten Schweiss- und Biegepläne verdeutlichen das Vorhergesagte. Deutlich erkennt man hier, die langen Querstäbe 1 und die abwechselnd mittig angeordnet kurzen Querstäbe 2, die allesamt untereinander parallel verlaufen. Strichliniert sind in der Zeichnung die beiden Biegelinien m und b eingezeichnet, die beide parallel den Längsstäben verlaufen. Etwa mittig zur Länge der langen Querstäbe 1 verläuft die erste Biegelinie m, um welche sämtliche Querstäbe 1 und 2 um 90 Grad gebogen werden. In einem relativ kurzen Abstand dazu verläuft die zweite Biegelinie b, um die lediglich noch die kurzen Querstäbe 2 nochmals um 90 Grad nach oben gebogen werden. Dadurch kommen sämtliche Längsstäbe 3, 4 und 5 und 6 rechts von der Biegelinie m in eine Ebene, der bereits beschriebenen Ebene E1 zu liegen. Dies trifft auch zu auf die Schenkel 11 und 21 der entsprechenden Querstäbe. Die längeren Schenkel 22 der kurzen Querstäbe 2 hingegen liegen in einer dazu distanzierten parallelen Ebene, die nicht weiter bezeichnet ist. Die zweite Hälften der langen Querstäbe 1 hingegen kommen in einer senkrecht zu Ebene E1 verlaufenden Ebene E2 zu liegen. Der Schweiss- und Siegeplan gemäss der Figur 2 dient zur Fertigung eines Armierungskorbes, der einen nicht biegbaren Bereich A und einen biegbaren Bereich B aufweist. Im biegbaren Bereich B sind die Schenkel 10 der langen Querstäbe 1 nicht untereinander verbunden. Im nicht biegbaren Bereich A ist jedoch ein versteifender Längsstab 7 vorhanden, der mit den Enden der Schenkel 10, der L-förmig gebogenen langen Querstäbe 1 verschweisst ist. Die Schenkel 10 der langen Querstäbe 1 formen mit den beiden Längsstäben 3 und 7 somit ein verwindungssteifes Netz in der Ebene E2 während die senkrecht dazu verlaufenden Schenkel 11 mittels den Längsstäben 3-6 wiederum ein verwindungssteifes Netz formen, welches in der Ebene E1 liegt. Bei der Ausführungsform gemäss der Figur 2 ist der Armierungskorb in Längsrichtung in zwei Bereiche unterteilt, von denen der eine relativ starr und verwindungssteif ist, und die andere Hälfte den biegbaren Bereich bildet. Demgegenüber ist in Figur 4 ein Ausführungsform dargestellt, bei dem der biegbare Bereich B ein Zwischenstück des gesamten Armierungskorbes bildet. An diesem Bereich anschliessend folgt beidseitig ein relativ starrer, verwindungssteifer Bereich A' beziehungsweise A''. Die biegbaren Bereiche gemäss diesen Ausführungen eignet sich insbesondere für enge Biegeradien bis mindestens 1m. Die Ausführung nach Figur 5 unterscheidet sich lediglich dadurch, dass sich hier der biegbare Bereich unter das gesamte Netz erstreckt.

In der Figur 3 ist ein Schweiss- und Biegeplan eines Armierungskorbes dargestellt, der auf seiner gesamten Länge biegbar ist. Seine Verbiegbarkeit ist jedoch geringer. Mit derartigen Armierungskörben lassen sich Biegungsradien bis minimal 2m formen. Seine Verwendung ist in der Figur 6 dargestellt, welches einen Verlegeplan für ein solches Element aufzeigt. Das besondere am Armierungskorb nach Figur 3 besteht darin, dass jeweils die Schenkel zweier L-förmig gebogenen benachbarter Querstäbe 10 jeweils untereinander mittels Stababschnitte verbunden sind. Dies gibt dem gesamten Armierungskorb eine erhöhte Festigkeit, beschränkt jedoch die Biegefähigkeit des Korbes. Daher eignet sich ein derartiges Armierungskorb nur zur Formung grösserer Radien. Dies kommt insbesondere im Silobau relativ häufig vor. In der Fertigung wird man dabei so verfahren, dass man zuerst einen Längsstab anschweisst der sämtliche Schenkel 10 untereinander verbindet, und danach die erforderlichen Aussparungen herausschneidet, so dass sich die Stababschnitte 8 bilden.

Der Verlegeplan gemäss der Figur 7 zeigt die Anwendung eines Armierungskorbes der gemäss dem Schweiss-. und Biegeplan nach der Figur 3 gefertigt worden ist.

## Patentansprüche

1. Vorgefertigter Armierungskorb zur Erstellung einer Verbindung zwischen den Armierungen einer Bodendeckenplatte (P) und einer Wand (W), aus einer Vielzahl von in der Längsrichtung des Armierungskorbs abwechselnd L-förmig gebogenen langen Querstäben (1) und U-förmig gebogenen kurzen Querstäben (2), wobei je ein Schenkel (11) jedes L-förmigen Querstabes und je ein Schenkel (21) jedes U-förmigen Querstabes in einer gemeinsamen ersten Ebene (E1) liegen, dadurch gekennzeichnet, dass der Armierungskorb mindestens einen in seiner Längsrichtung biegbaren Bereich (B) aufweist, in welchem alle Querstäbe (1,2) lediglich durch Längsstäbe (3-5) miteinander verbunden sind, die in der ersten Ebene (E1) verlaufen, in der sowohl die Schenkel (11) der L-förmigen als auch die Schenkel (21) der U-förmigen Querstäbe liegen.

2. Armierungskorb nach Anspruch 1, dadurch gekennzeichnet, dass in der ersten Ebene (E1) ein weiterer Längsstab (6) angebracht ist, der nur die freien Enden der Schenkel (11) der langen, L-förmigen Querstäbe (1) verbindet.

3. Armierungskorb nach Anspruch 2, dadurch gekennzeichnet, dass der Armierungskorb mindestens einen geraden, relativ starren Bereich (A) aufweist, in dem die Enden der Schenkel (10) der L-förmigen Querstäbe (1), die in einer zweiten senkrecht zur ersten Ebene (E1) verlaufenden Ebene (E2) liegen, mittels eines weiteren Längsstabes (7) untereinander verbunden sind.

4. Armierungskorb nach Anspruch 2, dadurch gekennzeichnet, dass jeweils die Schenkel (10) zweier L-förmig gebogenen, benachbarten Querstäbe (1) , die in einer zweiten Ebene (E2) liegen, welche senkrecht zur ersten Ebene verläuft, mittels Stababschnitten (8) paarweise miteinander verbunden sind.

## Claims

1. Prefabricated reinforcing cage for establishing a connection between the reinforcement of a floor-ceiling-slab (P) and a wall(W), said cage comprising lengthwise a plurality of long transverse rods (1) bent in L-form being arranged in alternating order with short transverse rods (2) bent in U-form in such a way that one leg (11) of each L-bent rod and one leg (21) of each U-bent rod is laying in a first common plane (E₁), caracterised in that the reinforcing cage comprises at least one area (B) in which the cage can be bent lengthwise, whereby in said area all transverse rods (1,2) are connected only by longitudinal rods (3-5), which lay in said first plane (E₁), in which both the legs (11) of the L-bent transverse rods as well as the legs (21) of the U-bent transverse rods are laying.

2. Reinforcing cage as claimed in claim 1, characterised in that it comprises an additional longitudinal rod (6) laying in said first plane (E₁) connecting only the free ends (11) of the long L-bent transverse rods (1) with each other.

3. Reinforcing cage as claimed in claim 2, characterised in that the reinforcing cage comprises at least one straight, comparative rigid area (A) in which the ends of the legs (10) of said L-bent transverse rods (1), which lay in a second plane (E₂) perpendicular to said first plane (E₁), are connected by an additional longitudinal rod (7) with each other.

4. Reinforcing cage as claimed in claim 2, characterised in that neighbouring legs (10) of two L-bent transverse rods (1), which lay in a second plane (E₂) perpendicular to said first plane are interconnected in pairs by sections of rods (8)

## Revendications

1. Cage d'armature pour relier les armatures d'une plaque de plancher (P) avec celles d'une paroi (W), comprenant une pluralité de barres transversales longues (1) en forme de L posées alternativement dans le sens longitudinal de la cage d'armature, d'une part, et des barres transversales (2) courtes, en forme de U, une branche (11) de chaque barre transversale en forme de L et une branche (21) de chaque barre transversale en forme de U se situant sur un premier plan commun (E1),
**caractérisée en ce qu'**elle présente au moins une zone (B) pouvant être pliée dans le sens longitudinal, dans laquelle toutes les barres transversales (1, 2) ne sont reliées entre elles que par des barres longitudinales (3 à 5) orientées sur le premier plan (E1) sur lequel se trouvent les branches (11) des barres transversales en forme de L et les branches (21) des barres transversales en forme de U.

2. Cage d'armature selon la revendication 1, caractérisée en ce qu'une barre longitudinale complémentaire (6) est disposée sur le premier plan (E1), ne reliant que les extrémités libres des branches (11) des barres transversales longues (1) en forme de L.

3. Cage d'armature selon la revendication 2, caractérisée en ce qu'elle présente au moins une zone (A) droite et relativement rigide dans laquelle se trouvent les extrémités des branches (10) des barres transversales (1) en forme de L,situées sur un deuxième plan (E2) orienté dans le sens perpendiculaire par rapport au premier plan (E1), les barres transversales (1) étant reliées au moyen d'une barre longitudinale complémentaire (7).

4. Cage d'armature selon la revendication 2, caractérisée en ce que les branches (10) de deux barres transversales (1) adjacentes en forme de L, situées sur un deuxième plan (E2) perpendiculaire par rapport à un premier plan, sont reliées entre elles au moyen de sections de barres (8) pour constituer des paires.
